# EUROPÄISCHE PATENTSCHRIFT

(11) **EP 0 291 971 B1**
(45) Veröffentlichungstag und Bekanntmachung des Hinweises auf die Patenterteilung: **03.04.1991**
(21) Anmeldenummer: 88108016.2
(22) Anmeldetag: 19.05.1988
(51) Int. Cl.: B67C 3/06, B67C 3/12

(54) **Verfahren und Vorrichtung zum Füllen von kohlensäurehaltigen Flüssigkeiten, insbesondere Getränken, unter Gegendruck in Gefässe oder dgl.**
Method and device for the counter-pressure filling of containers or the like, with carbonated liquids, especially beverages
Méthode et dispositif de remplissage, sous contre-pression, de récipients ou analogue avec un liquide carbonaté, en particulier des boissons

(30) Priorität: 22.05.1987 DE 3717256
(43) Veröffentlichungstag der Anmeldung: 23.11.1988
(73) Patentinhaber: Seitz Enzinger Noll Maschinenbau Aktiengesellschaft, D-68163 Mannheim (DE)
(72) Erfinder: Clüsserath, Ludwig. Dipl.-Ing., D-6550 Bad Kreuznach (DE)

(56) Entgegenhaltungen:
- EP-A- 0 110 189
- DE-U- 8 416 552
- GB-A- 2 067 529

## Beschreibung

Die Erfindung betrifft ein Verfahren zum Füllen von kohlensäurehaltigen Flüssigkeiten, insbesondere Getränken, unter Gegendruck in Gefäße od. dgl. nach dem Oberbegriff des Anspruchs 1 sowie eine Vorrichtung zur Durchführung des Verfahrens.

Das Abführen des beim Flüssigkeitseinlauf aus einem jeweils zu füllenden Gefäß verdrängten Rückgases in Form eines Gases bzw. Gasgemisches mit Druckgefälle in eine Kammer soll eine hohe Fließgeschwindigkeit zum schnellen Befüllen der Gefäße und somit eine hohe Fülleistung der Füllvorrichtung ermöglichen, unabhängig davon auf welche Weise die Beendigung des Flüssigkeitseinlaufes erfolgt, die infolge Unterbrechung der Rückgasabfuhr durch die im Gefäß aufsteigende Flüssigkeit selbst oder aufgrund eines Signales vorgenommen wird, das von einem Meßwertaufnehmer beim Anstieg der Flüssigkeit im Gefäß auf eine vorbestimmte Füllhöhe oder nach erfolgtem Einlauf einer dem Gefäß tatsächlich zugeflossenen Flüssigkeitsmenge ermittelt wird.

Es ist ein Verfahren bzw. eine Vorrichtung der eingangs erwähnten Art zum Füllen von Gefäßen aus der DE-A 30 01 099 bekannt, wobei bei dieser bekannten Füllvorrichtung in der Art einer eine Vielzahl von Füllelementen aufweisenden Gegendruck-Füllmaschine das Druckgefälle im jeweils abzufüllenden Gefäß dadurch erzeugt wird, daß das Rückgas über eine eine Drosseleinrichtung aufweisende Verbindung in eine als Entlüftungsringkanal für alle Füllelemente der Füllmaschine ausgebildete Kammer abgeführt wird, aus der es über einen Ausgang zur Atmosphäre hin abgelassen wird.

Ein jedes Füllelement der Füllmaschine weist eine solche mit Drosseleinrichtung versehene, einer Spanngasventilanordnung zugeordnete Verbindung auf, wobei die Drosseleinrichtung mit einer oder mehreren Düsen versehen ist, deren einmal festgelegter Durchmesser so bemessen ist, daß sich während des Flüssigkeitseinlaufes im jeweils zu füllenden Gefäß ein Druck einstellt, der zumindest zeitweise unterhalb des Fülldruckes liegt, unter dem die abzufüllende Flüssigkeit der Füllmaschine und somit deren Flüssigkeitsbehälter sowie den daran angesetzten Füllelementen zugeführt wird. Darüber hinaus ist jede Verbindung absperrbar ausgebildet und jedes Füllelement mit einer Gefäßentlastung versehen, damit das jeweils gefüllte Gefäß nach Beendigung des Flüssigkeitseinlaufes auf Atmosphärendruck entlastet und vom Füllelement entfernt werden kann.

Da der Durchgangsquerschnitt der einen oder der mehreren Düsen einer jeden Drosseleinrichtung darauf abgestimmt ist, daß die am häufigsten mit der Füllmaschine abzufüllende Flüssigkeit in die dafür vorgesehene Flaschensorte mit optimaler Fließgeschwindigkeit abgefüllt wird, ist diese jedoch für weitere noch mit der Füllmaschine abzufüllende andere Fülleigenschaften aufweisende Flüssigkeiten nicht geeignet, so daß sich für diese oftmals schwierig abzufüllenden Flüssigkeiten, beispielsweise Weizenbier erhebliche Minderleistungen ergeben, die z. B. Folge übermäßiger Schaumentwicklung sein können.

Aufgabe der Erfindung ist es, ein Verfahren bzw. eine Vorrichtung anzugeben, womit auf wirtschaftliche Weise auch unterschiedliche Fülleigenschaften aufweisende Flüssigkeiten optimal abgefüllt werden können durch Anpassung des Druckgefälles ohne vorzunehmende Änderung an der dem jeweiligen Füllelement zugeordneten Drosseleinrichtung.

Zur Lösung dieser Aufgabe sind ein Verfahren entsprechend dem kennzeichnenden Teil des Patentanspruchs 1 bzw. eine Vorrichtung entsprechend dem Patentanspruch 7 ausgebildet.

Das erfindungsgemäße Verfahren eignet sich zum Füllen von Gefäßen mit Gegendruck-Füllmaschinen in Ein- oder Mehrkammerbauweise und ermöglicht allein durch Einstellung des in der Kammer eingeregelten Druckes auf eine auf die Fülleigenschaften der jeweils abzufüllenden Flüssigkeit abgestimmte andere Größe eine Anpassung des Druckgefälles bzw. der Fließgeschwindigkeit an die oftmals sehr unterschiedlichen Fülleigenschaften der mit einer Füllmaschine abzufüllenden Flüssigkeiten, so daß mit einer Maschine auf optimale Weise nicht nur eine Getränkesorte, sondern unterschiedliche Getränkesorten, wie Bier, Weizenbier, Limonade, Mineralwasser od. dgl. Getränke abgefüllt werden können. Dies bedeutet höhere Abfülleistungen ohne daß zeitaufwendige Änderungen an den Drosseleinrichtungen, wie Austausch von Düsen vorgenommen werden müssen und ist überraschend möglich, weil offenbar durch die dämpfende Wirkung der einem jeden Füllelement zugeordneten Drosseleinrichtung systembedingte Druckschwankungen des einzuregelnden Druckes auf den Flüssigkeitseinlauf im Gefäß ohne störenden Einfluß bleiben.

Vorteilhafte Weiterbildungen des Verfahrens sind in den Unteransprüchen 2 bis 5 angegeben. Insbesondere wird durch die Maßnahme des Anspruchs 5 eine zwischen dem Zeitpunkt des Erreichens der vorgegebenen Füllhöhe und dem Zeitpunkt des Einsetzens der Gefäßentlastung liegender Zeitraum für eine Beruhigung der abgefüllten Flüssigkeit bei unter dem Fülldruck liegenden einzuregelnden Druck geschaffen, wodurch sich eine erhebliche verkürzte Zeitdauer für die Gefäßentlastung ergibt.

Die aus Anspruch 6 hervorgehende Weiterbildung des Verfahrens führt zu besonders wirtschaftlicher Arbeitsweise, weil durch Verwendung von Inertgas, z. B. CO₂ als Vorspanngas das verdrängte Gas bzw. Gasgemisch einen hohen Anteil an CO₂ aufweist, so daß durch die erfindungsgemäße Wiederverwertung des unter dem einzuregelnden Druck stehenden Gas bzw. Gasgemisches für Vorspülung und/oder Vorspannung der CO₂-Verbrauch der Maschine wesentlich reduziert wird.

Eine erfindungsgemäße einfach aufgebaute, funktionssichere Vorrichtung geht aus Anspruch 7 hervor. Vorteilhafte Weiterbildungen dieser Vorrichtung sind Gegenstand der Ansprüche 8 bis 15.

Ein Ausführungsbeispiel der Erfindung ist in der Zeichnung dargestellt und wird im folgenden näher beschrieben.

Es zeigen
Fig. 1 ein Schema einer Gegendruck-Füllmaschine in Mehrkammerbauweise mit gesteuerten Füllelementen
Fig. 2 ein Schema eines Füllelements der Gegendruck-Füllmaschine nach Fig. 1
Fig. 3 eine Einzelheit der absperrbaren Verbindung des Füllelements
Fig. 4 eine weitere Einzelheit der absperrbaren Verbindung des Füllelements

Das Schema der Fig. 1 zeigt eine Gegendruck-Füllmaschine, beispielsweise eine Dreikammer-Gegendruck-Füllmaschine 10 in rotierender Bauart für kohlensäurehaltige Flüssigkeiten, insbesondere Getränke, mit einem ringförmigen Flüssigkeitsbehälter 11, an dessen Außenumfang ringsum mit gleichmäßigen gegenseitigem Abstand ein Vielzahl von Füllelementen 12 angesetzt ist. Jedes Füllelement 12 ist mit einem im wesentlichen vertikal angeordneten Füllrohr 13 und einer vertikal verschiebbar angeordneten Zentrier- und Abdichttulpe 14 ausgestattet. Jedem Füllelement 12 ist eine Heb- und Senkvorrichtung 15 mit Hubzylinder 16 und Tragteller 17 für jeweils ein zu füllendes Gefäß 18, beispielsweise eine Flasche, zugeordnet. Das Absenken und Anheben kann in der Weise erfolgen, daß die Hubzylinder 16 ständig im Sinne des Anhebens mit Druckmittel beaufschlagt sind und im Bereich des nicht dargestellten Gefäßeinschubes und Gefäßausschubes eine Hubzylindersteuerkurve 19 angebracht ist, an der an den Hubzylindern 16 angebrachte Steuerrollen 20 ablaufen, um jeden Tragteller 17 mit darauf stehendem gefüllten Gefäß 18 vor dem Ausschub abzusenken und jeden Tragteller 17 in abgesenktem Zustand am Einschub ein zu füllendes Gefäß 18 aufnehmen zu lassen und an das jeweilige Füllelement 12 anzuheben.

Am Boden des ringförmigen Flüssigkeitsbehälters 11 sind angesetzt sowohl eine Ring-Verteilerkammer 25 für Spanngas als auch eine ringförmige Rückgaskammer 26 für Rückgas. Über einen zentralen Verteiler 27 der Füllmaschine wird der Flüssigkeitsbehälter 11 mittels einer Flüssigkeitsleitung 28 und die Ring-Verteilerkammer 25 mittels einer Spanngasleitung 29 beschickt. An den Ausgang 30 der Rückgaskammer 26 oder eine den Ausgang 30 verlängernde, ebenfalls über den Verteiler 27 geführte Leitung 31 ist ein Regelventil 32 angeschlossen, dem stromaufwärts ein in die verlängernde Leitung 31 bzw. in die Rückgaskammer 26 eingesetzter Druckfühler 33, z. B. ein Druckregler zugeordnet ist, an dem der in der Rückgaskammer 26 einzuregelnde Druck einstellbar ist. Dem Druckfühler 33 ist ein in die Flüssigkeitsleitung 28 eingesetzter weiterer Druckfühler 34, z. B. ein Druckregler zugeordnet, der ein in die Flüssigkeitsleitung 28 zwischengeschaltetes weiteres Regelventil 35 steuert. Der am Druckfühler 33 eingestellte einzuregelnde Druck steht in Abhängigkeit von dem vom weiteren Druckfühler 35 in der Flüssigkeitsleitung 28 bzw. im Flüssigkeitsbehälter 11 aufgenommenen Fülldruck und es wird das Regelventil 32 durch ein vom Druckfühler 33 anstehendes Signal, beispielsweise ein kontinuierliches Signal, zum Ablassen von Rückgas dann geöffnet, wenn die Druckdifferenz zwischen dem vom Druckfühler 33 aufgenommenen Druck und dem vom weiteren Druckfühler 34 aufgenommenen Druck einen Wert überschreitet, bei dessen Erreichen der einzuregelnde Druck überschritten wird. Im einfachsten Fall kann aber auch der Druckfühler 33 das Regelventil 32 selbst steuern. Der Druck in der Ring-Verteilerkammer 25 wird ebenfalls in Abhängigkeit vom Fülldruck geregelt, und es ist hierzu in die Spanngasleitung 29 ein regelbares Ventil 36 zwischengeschaltet, dem ein in der Spanngasleitung 29 eingesetzter regeltechnisch mit dem weiteren Druckfühler 34 verbundener Fühler 37, z. B. ein Druckregler zugeordnet ist.

Das Schema der Fig. 2 zeigt in Füllstellung eines der am ringförmigen Flüssigkeitsbehälter 11 angesetzten Füllelemente 12, die in ihrem wesentlichen Aufbau bekannt sind und jeweils in einer Ventilkammer 38 des Füllelementgehäuses 40 einen von einem Ventilsitz 41 mittels einer Öffnerfeder 42 abgehobenen Ventilkörper 43 aufweisen. Die Ventilkammer 38 ist über einen Flüssigkeitskanal 44 mit der Flüssigkeitskammer 45 des Flüssigkeitsbehälters 11 verbunden und auf dem Füllelementgehäuse 40 ist eine elektrische oder elektropneumatische Betätigungseinrichtung 46 angeordnet, die mittels einer Steuerleitung a an eine zentrale Steuereinrichtung 47 der Füllmaschine 10 angeschlossen ist. Wirksam geschaltet drückt die Betätigungseinrichtung 46 den Ventilkörper 43 entgegen der Öffnerfeder 42 auf den Ventilsitz 41 und stellt dadurch die Schließlage des aus dem Ventilsitz 41 und dem Ventilkörper 43 bestehenden Flüssigkeitsventils 48 her.

In das Füllelementgehäuse 40 ist von unten her das in bekannter Weise mit einem elektrischen Schaltorgan 49 versehene Füllrohr 13 eingesteckt. Das Schaltorgan 49 ist über eine nicht dargestellte Signalleitung an die Steuereinrichtung 47 angeschlossen. Seitlich an das Füllelementgehäuse 40 ist eine Spanngasventil-Anordnung 50 in der Art eines Flachschieberventiles angesetzt, in deren Gehäuse 51 eine flache Ventilscheibe 52 mittels eines Trägers 53 drehbar gelagert ist. Der Träger 53 besitzt an seinem freien, aus dem Gehäuse 51 herausragenden Ende einen Betätigungshebel 54, der mit an einem Steuerring 55 der Füllmaschine 10 abstandsweise und in unterschiedlichen Ebenen angebrachten Steuerelementen 56, beispielsweise Steuerkurven oder Steuernocken, bei Maschinenumlauf zusammenwirkt, um die Ventilscheibe 52 in die jeweils erforderliche Betriebsstellung zu schwenken. Eine Feder 57 drückt die Ventilscheibe 52 gasdicht gegen eine Sockelplatte 58, in deren der Ventilscheibe 52 zugewandten Fläche der von der Ring-Verteilerkammer 25 kommende, durch den unteren Schenkel des Flüssigkeitsbehälters 11 und durch das Füllelementgehäuse 40 geführte Spanngas-Zufuhrkanal 59 mündet. Ferner münden an der der Ventilscheibe 52 zugewandten Fläche der Sockelplatte 58 ein Ausgleichskanal 60, der in eine zwischen dem Flüssigkeitsventil 48 und dem Füllrohr 13 gebildeten Ausgleichskammer 61 führt, sowie ein mit dem Spanngas-Zufuhrkanal 59 über eine nicht dargestellte Nut der Ventilscheibe 52 verbindbarer Spanngas-Einleitkanal 62, der am unteren Ende des Füllelementgehäuses 40 ausmündet bzw. in eine am unteren Ende ausmündende ringförmige Spanngaskammer einmündet.

Vom unteren Ende des Füllelementgehäuses 40 aus führt eine mit einer Drosseleinrichtung 63 versehene Verbindung 64 durch das Füllelementgehäuse 40 zur Rückgaskammer 26. Diese Verbindung 64 besteht einerseits aus einem zuführenden Leitungsstrang 68, der von einem am unteren Ende des Füllelementgehäuses 40 gelegenen Eingang 79 nach einer aufwärts führenden Strecke sich gabelförmig in einen Leitungsstrang 69 und einen weiteren Leitungsstrang 70 aufteilt und andererseits aus einem an die Rückgaskammer 26 angeschlossenen abführenden Leitungsstrang 71, in dem der Leitungsstrang 69 und der weitere Leitungsstrang 70 nach ausreichender Längenerstreckung vereinigt sind. In den Leitungsstrang 69 ist eine Düse 65 für eine Langsamfüllphase, in den weiteren Leitungsstrang 70 eine weitere Düse 67 für eine mit der Düse 65 vorgesehenen gemeinsamen Schnellfüllphase eingesetzt, wobei die Düse 65 und die weitere Düse 67 die Drosseleinrichtung 63 der Verbindung 64 bilden. In Strömungsrichtung vor der Düse 65 ist der Leitungsstrang 69 absperrbar ausgebildet und hierzu die Ventilscheibe 52 mit einer Steuernut 72 versehen, womit die an der der Ventilscheibe 52 zugewandten Fläche der Sockelplatte 58 ausmündenden Enden des Stranges 69 zum Abführen des beim Füllvorgang verdrängten Rückgases verbindbar sind. Weitergehend ist der weiteren Düse 67 in Strömungsrichtung nachgeordnet ein in den weiteren Leitungsstrang 70 zwischengeschaltetes elektrisch oder elektropneumatisch betätigbares Ablaßventil 66, das über eine Steuerleitung b mit der Steuereinrichtung 47 verbunden ist und in Schließstellung mit seinem Ventilkörper 76 den weiteren Strang 70 unterbricht.

Wie Fig. 3 zeigt, kann der Leitungsstrang 69 auch absperrbar, mittels eines in den Leitungsstrang 69 eingesetzten Rückschlagventils 77 ausgebildet sein, das ungehinderte Rückgasabfuhr zuläßt, jedoch den Rückstrom von Rückgas bei Flaschenbruch oder während der Gefäßentlastung selbsttätig verhindert. Durch den Einsatz eines solchen Rückschlagventils 77, z. B. Kugelrückschlagventils entfallen die sonst zum Öffnen oder Absperren des Leitungsstranges 69 für die Ventilscheibe 52 erforderlichen Schaltschritte, aber auch die in der Ventilscheibe 52 ausgebildete Steuernut 72.

In der Spanngas-Ventilanordnung 50, die auch die Verbindung 64 einschließlich Drosseleinrichtung 63 mitumfaßt, ist auch eine Gefäßentlastung 73 ausgebildet. Diese weist einen mit einem Drosselorgan 74 versehenen Entlastungskanal 75 auf, der von der der Ventilscheibe 52 zugewandten Fläche der Sokkelplatte 58 abführt und in der Sockelplatte 58 zur Ausmündung an deren Außenumfangsfläche nach unten geführt ist. Ein in der Ventilscheibe 52 ausgebildeter nicht dargestellter Kanal verbindet in der Entlastungsstellung der Ventilscheibe 52 den Ausgleichskanal 60, den Spanngas-Einleitkanal 62 und den Entlastungskanal 75.

Nachdem die vorbeschriebene Füllvorrichtung in der Art einer rotierenden Füllmaschine 10 für das Füllen eines kohlensäurehaltigen Getränkes, beispielsweise Bier mit einem CO₂-Gehalt von 5,5 gr/l und einer Temperatur von 5°C, in betriebsbereiten Zustand versetzt worden ist, wobei für die Abfüllung des Bieres am weiteren Druckfühler 34 ein Fülldruck, z. B. 2 bar, am Fühler 37 ein geringfügig unterhalb des Fülldruckes liegender Vorspanndruck und am Druckfühler 33 ein in Abhängigkeit von den Fülleigenschaften des Bieres ermittelter einzuregelnder Druck in Höhe von 1,25 bar eingestellt worden ist, der dem Sättigungsdruck des Bieres entspricht und demnach dem zwischen dem in der Flüssigkeitsleitung 28 bzw. dem Flüssigkeitsbehälter 11 vorhandenen Fülldruck und dem kritischen Druck der Drosseleinrichtung 63 liegenden Druckbereich zuzuordnen ist, sowie die Drosseleinrichtung 63 beispielsweise für die Düse 65 einen Durchmesser von 0,7 mm, für die Düse 67 einen Durchmesser von 0,8 mm aufweist, wird mit dem eigentlichen Füllen bei Maschinenumlauf begonnen. Dabei ist, wie Fig. 2 zeigt, jedes zu füllende Gefäß 18, im Beispielsfalle eine Flasche, unter Zwischenschaltung eines Abdichtelements 78 der Zentriertulpe 14 in Dichtlage mit dem unteren Ende des Füllelementgehäuses 40 des Füllelements 12 verbracht und es erfolgt anschließend an das übliche Vorspannen mit Luft oder einem inerten Gas, dem in besonderen Fällen auch ein Vorspülen vorgeschaltet sein kann, die Freigabe des Flüssigkeitsventiles 48 aufgrund eines von der Steuereinrichtung 47 über die Steuerleitung a an die Betätigungseinrichtung 46 ausgegebenen Steuersignales, so daß durch Einwirkung der Öffnerfeder 42 das Flüssigkeitsventil 48 in die in Fig. 2 gezeigte Öffnungslage verstellt wird. Zu diesem Zeitpunkt nimmt für eine Langsamfüllphase die Ventilscheibe 52 nach erfolgtem Anlauf des Betätigungshebels 54 an ein Steuerelement 56 eine Stellung ein, in welcher über die Steuernut 72 der Leitungsstrang 69 durchgängig frei ist, so daß während des nunmehr einsetzenden Flüssigkeitseinlaufes das von der aus dem unteren Ende des Füllrohres 13 austretenden Flüssigkeit verdrängte Rückgas in Form eines Gasgemisches aus Vorspanngas und vom zu füllenden Gefäß mitgebrachter Luft über die Gefäßmündung und das Abdichtelement 78 in den zuführenden Leitungsstrang 68 der Verbindung 64 eintritt und so dann über den Leitungsstrang 69 und die darin angeordnete Düse 65 sowie den abführenden Leitungsstrang 71 der Verbindung 64 in die unter dem einzuregelnden Druck stehende Rückgaskammer 26 abgeführt wird. Es stellt sich dabei abhängig vom Querschnitt der Düse 65 und dem in der Rückgaskammer 26 eingeregelten Druck im zu füllenden Gefäß ein Druckgefälle zum Fülldruck ein, bei dem die Flüssigkeit mit geringer Fließgeschwindigkeit langsam aus dem unteren Ende des Füllrohres 13 austritt. Erreicht bei weitergehendem Umlauf des Füllelements 12 die im Gefäß aufsteigende Flüssigkeit das untere Ende des Füllrohres 13, dann wird das Ablaßventil 66 aufgrund eines von der Steuereinrichtung 47 über die Steuerleitung b ausgegebenen Steuersignals geöffnet, wodurch nunmehr das Rückgas zusätzlich über die weitere Düse 67 abgeführt wird. Dabei stellt sich in Abhängigkeit von dem nunmehr wirksamen Gesamtquerschnitt der Düsen 65, 67 und dem in der Rückgaskammer 26 eingeregelten Druck im zu füllenden Gefäß ein Druckgefälle zum Fülldruck ein, bei dem der weitere Flüssigkeitseinlauf mit der für die abzufüllende Flüssigkeit optimalen Fließgeschwindigkeit fortgesetzt wird. Diese Schnellfüllphase endet bei erfolgtem Aufstieg der Flüssigkeit in den enger werdenden Teil des Gefäßes 18 durch Verstellen des Ablaßventiles 66 in Schließstellung aufgrund eines von der Steuereinrichtung 47 über die Steuerleitung b an das Ablaßventil 66 abgegebenen Steuersignales.

Bei weitergehendem Umlauf des Füllelements 12 und nur noch wirksamer Düse 65 wird der Flüssigkeitseinlauf bei verminderter Fließgeschwindigkeit fortgesetzt bis in vorbestimmter Anstiegshöhe das Schaltorgan 49 anspricht, worauf die Steuereinrichtung 47 ein Steuersignal ausgibt, das über die Steuerleitung a die Betätigungseinrichtung 46 wirksam schaltet und zum Schließen des Flüssigkeitsventiles 48 den Ventilkörper 43 entgegen der Öffnerfeder 42 auf den Ventilsitz 41 drückt, und somit der Flüssigkeitseinlauf beendet ist. Kurz darauf läuft bei einer gute Fülleigenschaften aufweisenden zu füllenden Flüssigkeit der Betätigungshebel 54 gegen ein Steuerelement 56. Bei dem dadurch erfolgenden Schwenken der Ventilscheibe 52 wird zunächst durch Entfernen der Steuernut 72 aus der Wirkverbindung mit dem Leitungsstrang 69 derselbe unterbrochen. Kurz darauf nimmt die Ventilscheibe 52 zur Vornahme der Entlastung des Gefäßes auf Atmosphärendruck eine Betriebsstellung ein, bei der der nicht dargestellte Kanal den Spanngas-Einleitkanal 62 und den Ausgleichskanal 60 mit dem Entlastungskanal 75 verbindet, so daß über diesen und das darin angeordnete Drosselorgan 74 sich der noch im gefüllten Gefäß 18 vorhandene Druck auf Atmosphärendruck entlastet. Dabei findet auch das gegenseitige Angleichen der im Füllrohrinneren und im Gefäß vorhandenen Flüssigkeitsstandhöhen statt. Bei weitergehendem Umlauf des Füllelements 20 wird das entlastete Gefäß 18 durch Absenken mittels des Hubzylinders 16 vom Füllelement 20 abgenommen und im Bereich des Gefäßausschubes der Maschine aus dieser entfernt. Davon abweichend kann es bei einer schlechte Fülleigenschaften aufweisenden abzufüllenden Flüssigkeit zu deren Beruhigung zweckmäßig sein, den in der Rückgaskammer 26 eingeregelten Druck über den vom Flüssigkeitseinlauf her noch wirksamen Leitungsstrang 69 der Verbindung 64 während einer an die Beendigung des Flüssigkeitseinlaufes vorzusehenden Zeit im gefüllten Gefäß wirksam werden zu lassen. Erst nach Ablauf dieser Zeit wird dann, wie vorangehend beschrieben, durch Schwenken der Ventilscheibe 52 zunächst der Leitungsstrang 69 unterbrochen und in der darauf von der Ventilscheibe 52 eingenommenen Betriebsstellung die Gefäßentlastung und der Standhöhenausgleich vorgenommen.

Ist bei dem vorangehend beschriebenen Betrieb ein anderes Füllverhalten der abzufüllenden Flüssigkeit festzustellen, weil beispielsweise die Temperatur und/oder der CO₂-Gehalt der abzufüllenden Flüssigkeit andere Werte aufweist oder die Flaschensorte gewechselt worden ist, dann ist durch eine am Druckfühler 33 vorzunehmende Änderung der bisherigen Druckeinstellung der einzuregelnde Druck dem geänderten Füllverhalten anzupassen, um auch eine diesem Füllverhalten angepaßte optimale Fließgeschwindigkeit zu erzielen. Entsprechend ist zu verfahren, wenn der Füllmaschine 10 aufgrund eines vorgenommenen Sortenwechsels eine abzufüllende Flüssigkeit zugeführt wird, die gegenüber der vorangehend abgefüllten Flüssigkeit ein anderes Füllverhalten aufweist. Bei der jeweils vorzunehmenden Einstellung des einzuregelnden Druckes ist jedoch darauf zu achten, daß der Sättigungsdruck der abzufüllenden Flüssigkeit zur Vermeidung schädlicher Lockerung von CO₂ nicht wesentlich unterschritten wird. Jedenfalls sollte im Regelfall der einzuregelnde Druck dem Sättigungsdruck entsprechen oder dar- über liegen. Da jedes Füllelement 12 der Füllmaschine 10 über seine mit Drosseleinrichtung 63 versehene absperrbare Verbindung 64 an die für alle Füllelemente 12 gemeinsame Rückgaskammer 26 angeschlossen ist, wirkt sich jede am Druckfühler 33 vorgenommene Druckänderung gleichzeitig auf alle Drosseleinrichtungen 63 der Füllelemente 12 aus. Die Erfindung ermöglicht es somit alleine durch Änderung des einzuregelnden Druckes die Fließgeschwindigkeit stufenlos den Anforderungen bzw. dem Abfüllverhalten der abzufüllenden Flüssigkeit anzupassen. Dies ist insbesondere von Vorteil für Füllmaschinen, mit denen unterschiedliche Getränke- und Flaschensorten verarbeitet werden sollen.

In weiterer Ausgestaltung der Erfindung ist vorgesehen zumindest eine Teilmenge des über die Verbindung 64 in die Rückgaskammer 26 abgeführten Rückgases für die Gefäßvorspannung und/oder für eine der Gefäßvorspannung vorausgehende Vorspülung zu verwenden. Dies ist von wirtschaftlicher Bedeutung, wenn der Flüssigkeitseinlauf beschleunigt und weitestgehend unter Luftabschluß erfolgen soll bei niedrigem CO₂-Verbrauch. Dies setzt jedoch voraus, daß zum Vorspannen sowie bei dem gegebenenfalls dem Vorspannen vorausgehenden Vorspülen Inertgas, z. B. CO₂ benutzt wird. In solchem Fall empfiehlt sich für die Weiterverwertung des Rückgases jedem Füllelement 12 eine von der Verbindung 64 abführende Leitung vorzusehen, die stromabwärts der Düse 65 an den Leitungsstrang 69 anzuschließen und an der der Ventilscheibe 52 zugewandten Fläche der Sockelplatte 58 ausmünden zu lassen ist. Außerdem ist die Ventilscheibe 52 mit einem Verbindungskanal zu versehen, damit in einer der eigentlichen Vorspannstellung vorausgehenden Betriebsstellung für Vorspülen und Teilvorspannen der Ausgleichskanal 60 mit der abführenden Leitung verbindbar ist. In dieser vorzusehenden Betriebsstellung für die Ventilscheibe 52 erfolgt bei noch nicht in Dichtlage mit dem Füllelement 12 verbrachten Gefäß das Vorspülen, bei in Dichtlage mit dem Füllelement 12 verbrachten Gefäß ein Teilvorspannen auf den einzuregelnden Druck, worauf erst bei weitergehendem Umlauf des Füllelements 12 das eigentliche Vorspannen in der dafür vorgesehenen Betriebsstellung der Ventilscheibe 52 erfolgt. Bei eingenommener Betriebsstellung zum Vorspülen und Teilvorspannen gelangt das unter dem einzuregelnden Druck stehende Rückgas aus der Rückgaskammer 26 über die nicht dargestellte zufüh-Leitung und den ebenfalls nicht dargestellten Verbindungskanal in den Ausgleichskanal 60 und von dort aus über die Ausgleichskammer 61 und das Innere des Füllrohres 13 in das Gefäß 18. In diesem strömt es nach oben und verdrängt dabei die vom Gefäß mitgebrachte Luft über die noch nicht abgedichtete Gefäßmündung nach außen, solange, bis das Gefäß bei weitergehendem Umlauf des Füllelements 12 und dem dabei erfolgenden Aufwärtshub des Hubzylinders 16 von diesem in die aus Fig. 2 ersichtliche Dichtlage verbracht worden ist. Mit eingenommener Dichtlage setzt das Teilvorspannen des Gefäßes auf den einzuregelnden Druck ein. Besteht dabei die Gefahr, daß zum Vorspülen und Teilvorspannen soviel Rückgas aus der Rückgaskammer 26 entnommen wird, daß mittels dem der Rückgaskammer 26 zuzuführenden Rückgas der einzuregelnde Druck nicht aufrechterhalten werden kann, dann ist zu dessen Aufrechterhaltung Spanngas in entsprechenden Mengen der Rückgaskammer 26 zuzuführen, beispielsweise über eine vorzusehende die Rückgaskammer 26 bzw. die verlängernde Leitung 31 mit der Ring-Verteilerkammer 25 bzw. der Spanngasleitung 29 verbindende nicht dargestellte Stichleitung, die vom Druckfühler 33 gesteuert werden und auch zum Beaufschlagen der Rückgaskammer 26 mit dem einzuregelnden Druck beim Herstellen der Betriebsbereitschaft der Füllmaschine 10 Verwendung finden kann.

Die vorangegangenen Ausführungen treffen nicht nur auf die zuvor beschriebene Füllmaschine zu, die Füllelemente 12 mit jeweils einem gesteuerten Flüssigkeitsventil 48 aufweist, das aufgrund eines vom Schaltorgan 49 bei Anstieg der Flüssigkeit im Gefäß 18 auf eine vorbestimmte Füllhöhe aufgenommenen Signals in Schließstellung gesteuert wird. Es kann auch, ohne daß der die Erfindung tragende Erfindungsgedanke verlassen wird, das jeweilige Flüssigkeitsventil 48 aufgrund eines Signales geschlossen werden, das nach erfolgtem Einlauf einer dem Gefäß 18 tatsächlich zugeflossenen Flüssigkeitsmenge von der Steuereinrichtung 47 ausgegeben wird aber auch in üblicher Weise mechanisch in Schließlage gesteuert werden, nach dem mittels eines füllhöhenbestimmenden Einganges der weitere Anstieg der Flüssigkeit im Gefäß unterbrochen wurde.

Im letzteren Falle ist, wie Fig. 4 zeigt, anstelle des Schaltorgans 49 in üblicher Weise der Eingang 79 der Verbindung 64 in das zu füllende Gefäß 18 zur Füllhöhenbestimmung verlegt und ihm oberhalb im zuführenden Leitungsstrang 68 in bekannter Weise ein Kugelrückschlagventil 80 zur Unterbrechung des Flüssigkeitszulaufes in das Gefäß 18 zugeordnet worden. Bei dieser Variante kann es auch zweckmäßig sein, das Ablaßventil 66 mechanisch zu steuern und dessen Funktion der Ventilscheibe 52 zu übertragen.

## Patentansprüche

1. Verfahren zum Füllen von kohlensäurehaltigen Flüssigkeiten, insbesondere Getränken, unter Gegendruck in Gefäße oder dgl., bei welchen während des sich an die Gefäßvorspannung anschließenden Einlaufs der unter einem Fülldruck stehenden Flüssigkeit in ein jeweiliges, in Dichtlage mit einem Füllelement befindliches Gefäß aus demselben zumindest zeitweise das von der einlaufenden Flüssigkeit verdrängte Gas bzw. Gasgemisch mit Druckgefälle über eine mit einer Drosseleinrichtung versehene Verbindung in eine Kammer abgeführt wird, und bei welchem zur Vornahme der sich an die Beendigung des Flüssigkeitseinlaufes anschließenden Entlastung des Gefäßes auf Atmosphärendruck die Verbindung unterbrochen ist, dadurch gekennzeichnet, daß in der Kammer ein Druck eingeregelt wird, der in einem zwischen dem Fülldruck und dem kritischen Druck der Drosseleinrichtung liegenden Druckbereich einstellbar ist.

2. Verfahren nach Anspruch 1, dadurch gekennzeichnet, daß der in der Kammer einzuregelnde Druck im wesentlichen dem Sättigungsdruck der abzufüllenden Flüssigkeit entspricht.

3. Verfahren nach Anspruch 1 oder 2, dadurch gekennzeichnet, daß der in der Kammer einzuregelnde Druck in Abhängigkeit von dem Druck eingeregelt wird, der in der die abzufüllende Flüssigkeit heranführenden Flüssigkeitsleitung aufgenommen wird.

4. Verfahren nach Anspruch 3, dadurch gekennzeichnet, daß der einzuregelnde Druck kontinuierlich eingeregelt wird.

5. Verfahren nach den Ansprüchen 1 bis 4, dadurch gekennzeichnet, daß der in der Kammer eingeregelte Druck über die zwischen dem Gefäß und der Kammer bestehende Verbindung während einer sich an die Beendigung des Flüssigkeitseinlaufes anschließenden begrenften Zeit bei noch angepreßtem Gefäß auf die abgefüllte Flüssigkeit zu deren Beruhigung einwirken gelassen wird und nach Ablauf dieser Zeit die bestehende Verbindung zur Entlastung des Gefäßes auf Atmosphärendruck unterbrochen wird.

6. Verfahren nach Anspruch 1, dadurch gekennzeichnet, daß zumindest eine Teilmenge des über die Verbindung in die Kammer verdrängten Gases bzw. Gasgemisches für die Gefäßvorspannung und/oder für eine der Gefäßvorspannung vorausgehende Vorspülung verwendet wird.

7. Vorrichtung zur Durchführung des Verfahren nach Anspruch 1, mit einem Flüssigkeitsbehälter (11) für die abzufüllende Flüssigkeit, einer Kammer (25) für Vorspanngas und einer mit einem Ausgang (30) zur Atmosphäre versehenen Rückgaskammer (26) für verdrängtes Gas bzw. Gasgemisch, mit mindestens einem mit langem Füllrohr (13), einem gesteuerten Flüssigkeitsventil (48) und gesteuerten Spanngas-Ventilanordnung (50) versehenen Füllelement (12), das an den Flüssigkeitsbehälter (11) und die Vorspannkammer (25) sowie über eine mit einer Drosseleinrichtung (63) und einem gefäßseitigen Eingang (79) versehene, verdrängtes Gas bzw. Gasgemisch aus dem zu füllenden Gefäß (18) abführende absperrbare Verbindung der Spanngas-Ventilanordnung (50) an die Rückgaskammer (26) angeschlossen ist, dadurch gekennzeichnet, daß an den Ausgang (30) der Rückgaskammer (26), an welche die mit Drosseleinrichtung (63) versehene absperrbare Verbindung (64) des mindestens einen Füllelements (12) angeschlossen ist, oder an eine den Ausgang (30) verlängernde Leitung (31) ein Regelventil (32) angeschlossen ist, das geöffnet wird, wenn der in der Rückgaskammer (26) einzuregelnde Druck überschritten wird.

8. Vorrichtung nach Anspruch 7, dadurch gekennzeichnet, daß dem Regelventil (32) ein in die Rückgaskammer (26) oder ein in die den Ausgang (30) verlängernde Leitung (31) eingesetzter, den eingeregelten Druck aufnehmender Druckfühler (33) zugeordnet ist, der das Regelventil (32) in Öffnungslage steuert, wenn der Druck in der Druckgaskammer (26) den einzuregelnden Druck überschreitet.

9. Vorrichtung nach Anspruch 8, dadurch gekennzeichnet, daß dem den eingeregelten Druck aufnehmenden Druckfühler (33) ein in einer die abzufüllende Flüssigkeit dem Flüssigkeitsbehälter (11) zuführenden Leitung (28) eingesetzter weiterer Druckfühler (34) in der Weise zugeordnet ist, daß das Regelventil (32) dann in eine Öffnungslage verstellt wird, wenn die Druckdifferenz zwischen dem vom Druckfühler (33) aufgenommenen Druck und dem vom weiteren Druckfühler (34) aufgenommenen Druck einen dem eingeregelten entsprechenden vorbestimmten Wert überschreitet.

10. Vorrichtung nach Anspruch 7, deren mindestens eines Füllelement (12) eine absperrbare Verbindung (64) aufweist, die in einem mit einer als Drosselorgan wirkenden Drossel (67) versehenen Leitungsstrang (70) ein Ablaßventil (66) besitzt, das für eine Schnellfüllphase in eine Öffnungslage steuerbar ist, dadurch gekennzeichnet, daß die mit der Drosseleinrichtung (63) versehene absperrbare Verbindung (64) außer dem mit der Düse (67) und dem Ablaßventil (66) versehenen Leitungsstrang (70) noch einen mit einer weiteren Düse (65) und einem Absperrventil (52; 72) versehenen weiteren Leitungsstrang (69) für eine Langsamfüllphase aufweist.

11. Vorrichtung nach Anspruch 10, dadurch gekennzeichnet, daß das Absperrventil als Rückschlagventil (77) ausgebildet ist.

12. Vorrichtung nach Anspruch 10, dadurch gekennzeichnet, daß das Absperrventil in der Art eines Flachschieberventiles ausgebildet und mit einer für mehrere Betriebsstellungen eingerichteten Ventilscheibe (52) versehen ist, die beim Maschinenumlauf mittels Steuerelemente (56) in die Betriebsstellungen, z. B. für "Vorspannen", "Mehrphasenfüllen" und "Entlasten" schwenkbar ist.

13. Vorrichtung nach Anspruch 10, dadurch gekennzeichnet, daß bei Ausstattung des mindestens einen Füllelements (12) mit einer mechanischen Steuerung für das steuerbare Flüssigkeitsventil (48) der gefäßseitige Eingang (79) der absperrbaren Verbindung (64) zur Füllhöhenbestimmung ausgebildet und in bekannter Weise zum Einführen in das zu füllende Gefäß (18) dem Füllrohr (13) des Füllelements (12) zugeordnet ist.

14. Vorrichtung nach Anspruch 10, dadurch gekennzeichnet, daß bei Ausstattung des mindestens einen Füllelements (12) mit einem elektrisch steuerbaren Flüssigkeitsventil (48) und einem Signalgeber, der bei Erreichen einer Ansprechfüllhöhe ein Signal zum Steuern des Flüssigkeitsventiles in Schließlage abgibt, der Signalgeber ein auf der Außenseite des Füllrohres (13) angebrachtes an sich bekanntes elektrisches Schaltorgan (49) ist.

15. Vorrichtung nach Anspruch 10, dadurch gekennzeichnet, daß von der mit Drosseleinrichtung (63) versehenen absperrbaren Verbindung (64) stromabwärts der Drosseleinrichtung (63) eine absperrbare, Rückgas abführende Leitung angeschlossen ist, die zum Vorspülen und/oder Vorspannen mit unter einzuregelndem Druck stehendem Gas bzw. Gasgemisch an den Ausgleichskanal (60) des Füllelements (12) anschaltbar ausgebildet ist.

## Claims

1. Method for the filling of liquids containing carbon dioxide, in particular beverages, under counterpressure into vessels or the like, in which during the inflow, which follows the pressurising of the vessel, of the liquid standing under a filling pressure into a respective vessel, which is disposed in sealing position with a filling element, gas or gas mixture displaced from the same at least temporarily by the inflowing liquid is conducted away with pressure gradient into a chamber by way of a connection provided with a throttle equipment, and in which the connection is interrupted for undertaking the relief of the vessel to atmospheric pressure following the termination of the inflow of the liquid, characterised thereby, that a pressure, which is settable in a pressure range lying between the filling pressure and the critical pressure of the throttle equipment, is regulated towards in the chamber.

2. Method according to claim 1, characterised thereby, that the pressure, which is to be regulated towards in the chamber, corresponds substantially to the saturation pressure of the liquid to be filled into the vessel.

3. Method according to claim 1 or 2, characterised thereby, that the pressure, which is to be regulated towards in the chamber, is regulated towards in dependence on the pressure which is taken up in the liquid duct advancing the liquid to be filled into the vessel.

4. Method according to claim 3, characterised thereby, that the pressure, which is to be regulated towards, is regulated towards continuously.

5. Method according to the claims 1 to 4, characterised thereby, that the pressure, which is to be regulated towards in the chamber, is allowed by way of the connection existing between the vessel and the chamber to act on the dispensed liquid for its quietening during a limited time following the termination of the inflow of the liquid and while the vessel is still pressed on, and the existing connection is interrupted after run-down of this time for relief of the vessel to atmosphere.

6. Method according to claim 1, characterised thereby, that at least a partial quantity of the gas or gas mixture displaced by way of the connection into the chamber is used for the pressurising of the vessel or for a preliminary flushing of the vessel preceding the pressurising of the vessel.

7. Device for the performance of the method according to claim 1 with a liquid container (11) for the liquid to be dispensed, a chamber (25) for pressurising gas and a return gas chamber (26), which is provided with an outlet (30) to atmosphere, for displaced gas or gas mixture, with at least one filling element (12), which is provided with a long filling tube (13), a controlled liquid valve (48) and a controllable pressurising gas valve arrangement (50) and which is connected to the liquid container (11) and the pressurising chamber (25) as well as by way of a blockable connection (64), which conducts displaced gas or gas mixture away out of the vessel (18) to be filled and is provided with a throttle equipment (63) and an entry (79) at the vessel side of the pressurising gas valve arrangement (50) to the return gas chamber (26), characterised thereby, that a regulating valve (32), which is opened when the pressure to be regulated towards in the return gas chamber (26) is exceeded, is connected to that outlet (30) of the return gas chamber (26), to which the blockable connection (64) _ which is provided with the throttle equipment (63)of the at least one filling element (12) is connected, or to a duct (31) prolonging that outlet (30).

8. Device according to claim 7, characterised thereby, that a pressure sensor (33), which is inserted into the return gas chamber (26), or one inserted into the duct (31) prolonging the outlet (30), picking up the pressure to be regulated towards is associated with the regulating valve (32) and controls the regulating valve (32) into open position when the pressure in the pressure gas chamber (26) exceeds the pressure to be regulated towards.

9. Device according to claim 8, characterised thereby, that the pressure sensor (33), which picks up the pressure to be regulated towards, is associated with a further pressure sensor (34), which is inserted in a duct (28) feeding the liquid to be dispensed to the filling container (11), in such a manner that the regulating valve is set into an open position when the pressure difference between the pressure picked up by the pressure sensor (33) and that picked up by the further pressure sensor (34) exceeds a predetermined value corresponding with the one that has been regulated towards.

10. Device according to claim 7, characterised thereby, that its at least one filling element (12) displays a blockable connection (64), which possesses an outlet valve (66), which for a rapid filling phase is controllable into an open position, in a duct branch (70) provided with a throttle (67) acting as throttle organ, characterised thereby, that the blockable connection (64) provided with the throttle equipment (63), apart from the duct branch (70) provided with the nozzle (67) and the outlet (66), still displays a further duct branch (69), which is provided with a further nozzle (65) and a shut-off valve (52, 72), for a slow filling phase.

11. Device according to claim 10, characterised thereby, that the shut-off valve is constructed as non-return valve (77).

12. Device according to claim 10, characterised thereby, that the shut-off valve is constructed in the manner of a flat slide valve and provided with a valve disc (52), which is arranged for several operating positions and which on rotation of the machine is pivotable by means of control elements (56) into the operating positions, for example for "pressurising", "multiphase filling" and "relieving".

13. Device according to claim 10, characterised thereby, that in the case of the at least one filling element (12) being equipped with a mechanical control for the controllable liquid valve (48), the entry (79) on the vessel side of the blockable connection (64) is constructed for filling height determination and in known manner associated with the filling tube (13) of the filling element (12) for introduction into the vessel (18) to be filled.

14. Device according to claim 10, characterised thereby, that in the case of the at least one filling element (12) being equipped with an electrically controllable liquid valve (48) and a signal transmitter which on reaching a response filling height delivers a signal for the control of the liquid valve into closed position, the signal transmitter is an in itself known electrical switching organ (49) mounted on the outside of the filling tube (13).

15. Device according to claim 10, characterised thereby, that a blockable duct, which conducts away return gas and is constructed to be switchable to the compensating channel (60) of the filling element (12) for preliminary flushing and/or pressurising with gas or gas mixture standing under the pressure to be regulated towards, is connected downstream of the throttle equipment (63) to the blockable connection (64) provided with the throttle equipment (63).

## Revendications

1. Procédé de remplissage, sous contre-pression, de récipients ou analogues avec des liquides carbonatés ("gazeux"), en particulier des boissons, selon lequel, pendant l'introduction, qui suit la mise sous pré-charge, du liquide,se trouvant sous la pression d'emplissage,dans un récipient placé en contact étroit et étanche avec un élément d'emplissage, le gaz ou le mélange gazeux chassé de ce récipient, au moins temporairement,par le liquide qui pénètre, est éloigné par l'intermédiaire d'un organe de liaison comportant un dispositif d'étranglement pour parvenir dans une chambre,et dans lequel, pour réaliser la détente de l'atmosphère du récipient jusqu'à la pression atmosphérique après achèvement de l'introduction du liquide dans le récipient, la liaison est interrompue, procédé caractérisé en ce qu'on régule la pression régnant dans la chambre à une valeur pouvant être ajustée dans un domaine de pressions situées entre la pression d'emplissage et la pression critique du dispositif d'étranglement.

2. Procédé selon la revendication 1, caractérisé en ce que la pression à réguler dans la chambre correspond essentiellement à la pression de saturation du liquide à soutirer pour un emplissage.

3. Procédé selon la revendication 1 ou 2, caractérisé en ce que la pression à réguler dans la chambre est réglée en fonction de la pression admise dans le circuit de liquide d'alimentation en liquide à soutirer pour remplir des bouteilles ou récipients.

4. Procédé selon la revendication 3, caractérisé en ce que la pression à réguler est régulée en continu.

5. Procédé selon les revendications 1 à 4, caractérisé en ce qu'on laisse agir sur le liquide introduit pour remplissage, afin de le faire parvenir au repos, la pression appliquée par régulation dans la chambre par l'intermédiaire de la liaison réalisée entre le récipient et la chambre, pendant un temps limité qui suit la fin de l'introduction du liquide dans le récipient encore sous pression et, après écoulement de ce temps, on interrompt cette liaison pour permettre une détente de l'atmosphère du récipient pour la faire parvenir à la pression atmosphérique.

6. Procédé selon la revendication 1, caractérisé en ce qu'au moins une partie du gaz ou du mélange gazeux refoulé dans la chambre, en passant par l'organe de liaison, sert pour la mise sous pression préliminaire du récipient et/ou pour un balayage précédant la mise sous pression préliminaire du récipient.

7. Dispositif pour la mise en oeuvre du procédé selon la revendication 1, dispositif comportant un récipient (11) pour le liquide à soutirer, une chambre (25) pour le gaz de mise préliminaire sous pression et une chambre (26) comportant une sortie (30) fermée à l'atmosphère et destinée à recevoir le gaz ou le mélange gazeux refoulé, au moins un élément (12) d'emplissage comportant un long tube (13 d'emplissage, une soupape (48) commandée pour le passage du liquide et un dispositif (50) de soupape commandée pour le gaz de mise sous pression, élément raccordé au récipient (11) de liquide et à la chambre (25) ainsi qu'à la chambre (26) de gaz refoulé, par l'intermédiaire d'un organe (64) reliant le dispositif (50) de soupape pour gaz de mise sous pression à la chambre (26) de gaz refoulé, cet organe comportant un dispositif (63) d'étranglement et une entrée (79) côté récipient, organe obturable et destiné à évacuer du récipient (18) à emplir le gaz ou le mélange gazeux refoulé, dispositif caractérisé en ce qu'à la sortie (30) de la chambre (26) de gaz refoulé, à laquelle est relié l'organe (64) obturable de liaison, équipé d'un dispositif (63) d'étranglement, d'au moins un élément (12) d'emplissage, ou à un conduit (31) prolongeant la sortie (30) est raccordée une soupape (32) de réglage, qui est ouverte lorsque la pression à réguler dans la chambre (26) de gaz refoulé est excédée.

8. Dispositif selon la revendication 7, caractérisé en ce qu'à la soupape (32) de réglage est associé un capteur (33) de pression, monté dans la chambre (26) de gaz de refoulement ou dans le conduit (31) prolongeant la sortie (30), et qui détecte la pression résultant de la régulation, ce capteur commandant la soupape (32) de réglage lorsque celle-ci est en position d'ouverture et que la pression régnant dans la chambre (26) de gaz comprimé excède la valeur de la pression à introduire par réglage.

9. Dispositif selon la revendication 8, caractérisé en ce qu'au capteur (33) de pression décelant la pression obtenue par réglage, est associé un autre capteur (34) de pression, monté dans un conduit (28) acheminant au récipient (11) le liquide à soutirer, de manière que la soupape (32) de réglage soit placée en position d'ouverture lorsque la différence de pression, entre la pression captée par le capteur (33) de pression et la pression captée par l'autre capteur (34) de pression, excède une valeur prédéterminée correspondant à la valeur de réglage.

10. Dispositif selon la revendication 7, dont au moins un élément (12) d'emplissage présente un organe (64) obturable de liaison,qui possède une soupape (66) de décharge dans un tronçon (70) de conduit équipé d'un étranglement (67) jouant le rôle d'un organe d'étranglement, soupape pouvant être commandée pour passer en position d'ouverture pour une phase d'emplissage rapide, dispositif caractérisé en ce que l'organe (64) de liaison, obturable, équipé d'un dispositif (63) d'étranglement présente, en plus du tronçon (70) de conduit équipé de la buse (67) et de la soupape (66) de décharge, un autre tronçon (69) de conduit ayant une autre buse (65) et une soupape (52; 72) d'arrêt pour une phase d'emplissage lent.

11. Dispositif selon la revendication 10, caractérisé en ce que la soupape d'arrêt est réalisée sous la forme d'une soupape (77) de non-retour.

12. Dispositif selon la revendication 10, caractérisé en ce que la soupape d'arrêt est réalisée sous forme d'un genre de distributeur à tiroir ou obturateur plan et comporte un disque ou plaque (52) monté pour permettre plusieurs positions de fonctionnement et qui, lors du cycle de fonctionnement de la machine, peut passer sous la commande d'éléments (56) de commande en les positions de service par exemple, pour une"mise sous pression préliminaire", un "emplissage à plusieurs phases" et "une décharge ou une détente".

13. Dispositif selon la revendication 10, caractérisé en ce que, lorsqu'on équipe au moins un élément (12) d'emplissage avec une commande mécanique pour la soupape (48) commandée pour le passage du liquide, on donne à l'entrée (79), côté récipient, de l'organe (64) de liaison obturable une forme permettant la détermination de la hauteur d'emplissage et on l'associe de façon connue, dans le récipient (18) à emplir au tube (13) d'emplissage de l'élément (12) d'emplissage de liquide.

14. Dispositif selon la revendication 10, caractérisé en ce que, lorsque l'on équipe l'au moins un élément (12) d'emplissage avec une soupape (48) à commande électrique pour le passage du liquide et avec un émetteur de signal qui, lorsqu'une hauteur prédéterminée d'emplissage est atteinte, émet un signal pour commander la mise en position de fermeture de la soupape de commande du liquide, l'émetteur de signal est un organe (49) de commutation électrique, connu en soi, qui est monté sur le côté extérieur du tube (13) d'emplissage.

15. Dispositif selon la revendication 10, caractérisé en ce que l'organe (64) obturable de liaison, équipé du dispositif (63) d'étranglement, est prolongé, en aval du dispositif (63) d'étranglement, par un conduit obturable acheminant en retour le gaz refoulé, qui est monté de façon à pouvoir être mis en communication avec le canal (60) d'équilibrage de l'élément (12) d'emplissage pour un balayage préliminaire et/ou une mise sous pression préalable à l'aide d'un gaz ou mélange gazeux placé sous une pression à réguler.
